# EUROPÄISCHE PATENTSCHRIFT

(11) **EP 2 452 762 B1**
(45) Veröffentlichungstag und Bekanntmachung des Hinweises auf die Patenterteilung: **09.01.2013**
(21) Anmeldenummer: 11188070.4
(22) Anmeldetag: 07.11.2011
(51) Int. Cl.: B21D 39/04, B25B 27/10

(54) **Vorrichtung zum Überprüfen der Presskraft eines Presswerkzeuges**
Device for monitoring the pressing force of a press tool
Dispositif pour sourveiller la force de compression d' un outil de presse

(30) Priorität: 11.11.2010 DE 202010015365 U
(43) Veröffentlichungstag der Anmeldung: 16.05.2012
(73) Patentinhaber: Novopress GmbH Pressen und Presswerkzeuge & Co. KG, 41460 Neuss (DE)
(72) Erfinder: Gottschaldt, Gunnar, Dipl.-Ing., 41516 Grevenbroich (DE); Meyer, Sven, Dipl.-Ing., 42929 Wermelskirchen (DE)
(74) Vertreter: von Kreisler Selting Werner

(56) Entgegenhaltungen:
- EP-A1- 1 123 760
- EP-A2- 1 103 349
- DE-A1-102008 024 018
- DE-U1-202009 003 197

## Beschreibung

Die Erfindung betrifft ein Prüfgerät zur Überprüfung der Presskraft eines insbesondere hydraulischen, elektrischen oder elektro-hydraulischen Presswerkzeuges.

Mit Hilfe von Presswerkzeugen werden beispielsweise Rohrverbindungen hergestellt, indem Pressfittings verpresst werden. Hierzu weist ein hydraulisches Presswerkzeug einen Hydraulikkolben auf, der beispielsweise über eine elektrisch angetriebene Pumpe betätigt wird. Der Hydraulikkolben ist mit Betätigungselementen verbunden, die mittelbar oder unmittelbar auf Pressbacken wirken. Durch Verschieben der Betätigungselemente des Presswerkzeuges erfolgt somit ein Schließen der Pressbacken und somit ein Verpressen des Rohrfittings. Die hierbei von dem Presswerkzeug aufgebrachte Presskraft darf, um ein sicheres Verpressen des Rohrfittings zu gewährleisten, eine Mindestpresskraft nicht unterschreiten. Es ist daher erforderlich, die von dem Preßwerkzeug aufbringbare Presskraft in regelmäßigen Abständen zu prüfen.

Zur Überprüfung der Presskraft ist aus EP 1 123 760 ein Prüfgerät gemäß dem Oberbegriff des Anspruchs 1 bekannt. Das Prüfgerät weist ein Gehäuse auf, das über einen zylindrischen Ansatz in dem Presswerkzeug fixiert wird. In dem Gehäuse ist ein Kolben angeordnet, dessen Kolbenstange durch den zylindrischen Ansatz ragt. Auf das freie Ende der Kolbenstange wird zum Prüfen der Presskraft von dem Presswerkzeug über entsprechende Betätigungselemente des Presswerkzeuges Kraft aufgebracht. Ferner ist innerhalb des Gehäuses ein Tellerfederpaket angeordnet auf das der Kolben einwirkt. Des Weiteren ist mit dem Kolben über einen rohrförmigen Ansatz, der von den Tellerfedern umgeben ist, ein stiftförmiges Anzeigeelement verbunden.
Durch Zusammendrücken der Tellerfedern erfolgt somit ein Verschieben des stiftförmigen Anzeigeelementes. Das stiftförmige Anzeigeelement wirkt mit einem Rastmittel zusammen, das bei Erreichen der geforderten Presskraft einrastet. Sofern das stiftförmige Anzeigeelement somit von dem Rastmittel gehalten wird, ist die erforderliche Presskraft erreicht. Bei der EP 1 123 760 ist insbesondere nachteilig, dass sich die Federcharakteristik von Tellerfedern zeitlich sehr schnell und sehr stark ändert. Dies ist durch Setzen des Federpakets sowie auch durch Veränderungen des Schmierzustandes zwischen den Tellerfedern und somit der Reibungsveränderung hervorgerufen. Dies führt zu stark abweichenden Messergebnissen. Das Vorsehen eines Rastmittels zum Fixieren des stiftförmigen Anzeigeelementes ist technisch kompliziert und daher fehleranfällig. Bereits durch geringe Verschmutzungen ist es beispielsweise nicht mehr gewährleistet, dass das Rastelement tatsächlich einrastet, obwohl die erforderliche Presskraft vom Presswerkzeug erzeugt wurde.

Aufgabe der Erfindung ist es, ein Prüfgerät zur Überprüfung der Presskraft eines Presswerkzeuges zu schaffen, das einfach und kostengünstig aufgebaut ist und über einen langen Zeitraum eine zuverlässige Messung der Prüfkraft gewährleistet.

Die Lösung der Aufgabe erfolgt durch ein Prüfgerät gemäß Anspruch 1.

Das erfindungsgemäße Prüfgerät zur Überprüfung der Presskraft eines insbesondere hydraulischen, elektrischen oder elektro-hydraulischen Presswerkzeuges weist ein fest mit dem zu prüfenden Presswerkzeug verbindbares Halteelement auf. Ferner weist das Prüfgerät ein gegenüber dem Halteelement verschiebbar angeordnetes Druckelement sowie ein zwischen dem Halteelement und dem Druckelement angeordnetes Gegendruckelement auf. Die Verschiebung des Druckelements relativ zu dem Halteelement erfolgt durch Betätigen des Presswerkzeuges. Hierbei werden bei einem hydraulischen Presswerkzeug über einen Hydraulikkolben Betätigungselemente bewegt, insbesondere verschoben. Die Betätigungselemente wirken auf das Druckelement. Das Gegendruckelement, das zumindest teilweise zwischen dem Haltelement und dem Druckelement oder einzelnen Bestandteilen dieser Elemente angeordnet ist, weist erfindungsgemäß mindestens einen Elastomerkörper auf. Elastomerkörper haben insbesondere im Vergleich zu einem Tellerfederpaket den erfindungswesentlichen Vorteil, dass Setz- oder Verschleißerscheinungen in einem erheblich geringeren Maß auftreten. Insbesondere ist das Verhalten des Elastomerkörpers unabhängig von der Schmierung zwischen einzelnen Elementen wie Tellerfedern. Hierdurch kann über einen langen Zeitraum und einer Vielzahl von Prüfvorganges gewährleistet werden, dass sich die vom Elastomerkörper erzeugte Gegenkraft nur geringfügig verändert.

Bei einer besonders bevorzugten Weiterbildung der Erfindung weist das Gegendruckelement ausschließlich einen oder mehrere Elastomerkörper auf. Sofern mehrere Elastomerkörper vorgesehen sind, können diese parallel und/oder in Reihe angeordnet sein. Durch Auswechseln einzelner Elastomerkörper kann somit die Prüfkraft auf einfache Weise variiert werden.

Mit dem Halteelement und/oder dem Druckelement ist vorzugsweise ein die Druckkraft anzeigendes Anzeigeelement verbunden. Bei dem Anzeigeelement kann es sich beispielsweise um einen Drucksensor, insbesondere einen elektrischen Drucksensor handeln, der beispielsweise bei Erreichen der geforderten Prüfkraft ein akustisches oder optisches Signal erzeugt. Als Anzeigeelement ist ggf. auch ein elektrischer Kontakt ausreichend. Da der Elastomerkörper zusammengepresst wird, bewegen sich zumindest einzelne Bestandteile des Halteelementes und des Druckelementes aufeinander zu. Hierbei könnte bei Erreichen eines ausreichenden Weges, der proportional zur Kraft des Gegendruckelementes ist, ein elektrischer Kontakt geschlossen werden. Hierdurch kann wiederum ein optisches oder akustisches Signal ausgelöst werden.

Besonders bevorzugt ist es, dass es sich bei dem Anzeigeelement um ein mechanisches Anzeigeelement handelt, sodass eine zusätzliche Energieversorgung des Prüfgerätes nicht erforderlich ist. Hierzu kann ein beispielsweise stiftförmig ausgebildetes Anzeigeelement mit dem Halteelement oder dem Druckelement verbunden sein, wobei eine Relativbewegung zwischen Halteelement und Druckelement an dem Anzeigeelement sichtbar ist. Dies erfolgt insbesondere durch entsprechende Markierungen an dem Anzeige- und/oder dem Halte- bzw. Druckelement. Besonders bevorzugt ist es, das Anzeigeelement stiftförmig auszubilden und insbesondere innerhalb eines rohrförmigen Verbindungselementes des Halteelementes anzuordnen. Durch Betätigen des Prüfgerät erfolgt somit ein Verschieben des stiftförmigen Elementes innerhalb des Verbindungselementes, das bei rohrförmiger Ausgestaltung gleichzeitig als Führungselement dient. Über eine Ausnehmung oder ein Fenster in dem Verbindungselement kann die Verschiebung des stiftförmigen Halteelementes beobachtet werden. Auch ist es möglich, dass das stiftförmige Halteelement aus einer Ausnehmung bzw. Öffnung des Verbindungselementes herausgeschoben wird.

In besonders bevorzugter Ausführungsform weist das Haiteelement ein mit dem Presswerkzeug verbindbares Fixierelement auf. Die Verbindung des Halteelementes mit dem Presswerkzeug erfolgt hierbei vorzugsweise über diejenigen Verbindungselemente, die auch zur Aufnahme der Pressbacken oder einer Pressschlinge dienen. Ferner weist das Halteelement einen Halteteller auf, der vorzugsweise über ein insbesondere rohrförmiges Verbindungselement mit dem Fixierelement verbunden ist. Das Fixierelement, das Verbindungselement und der Halteteller stellen somit eine Einheit dar.

Das Druckelement weist in bevorzugter Ausführungsform einen Druckteller auf, der insbesondere das Verbindungselement des Halteelementes umgibt.

Mit dem Druckteller ist ein Betätigungselement verbunden. Auf das Betätigungselement wirkt die Druckkraft des Presswerkzeuges, wobei die Druckkraft des Presswerkzeuges insbesondere über die Betätigungselemente des Presswerkzeuges auf die Betätigungselemente des Druckelementes übertragen wird. Um eine gute Führung der Betätigungselemente des Druckelementes zu gewährleisten, sind diese vorzugsweise durch das Fixierelement des Halteelementes hindurchgeführt oder in entsprechenden Ausnehmungen angeordnet.

Der mindestens eine Elastomerkörper ist vorzugsweise zwischen dem Halteteller und dem Druckteller angeordnet. Sofern nur ein Elastomerkörper oder mehrere in Reihe geschaltete Elastomerkörper vorgesehen sind, sind diese vorzugsweise ringzylindrisch ausgebildet und umgeben das Verbindungselement des Halteelementes. Ebenso ist es möglich, dass mehrere parallel zueinander angeordnete Elastomerkörper um das Verbindungselement herum angeordnet sind. Auch eine Kombination dieser Anordnung mehrerer Elastomerkörper ist möglich.

Bei einer besonders bevorzugten Weiterbildung der Erfindung ist ein Vorspannelement zum Vorspannen des mindestens einen Elastomerkörpers vorgesehen. Durch das Vorspannelement kann ein Vorspannen des Elastomerkörpers im Ruhezustand erfolgen. Hierdurch kann die Prüfkraft eingestellt werden, da der mindestens eine Elastomerkörper zum Erreichen desselben Weges des Anzeigeelementes den mindestens einen Elastomerkörper stärker zusammenpressen muss. Auch kann durch das Vorsehen eines derartigen Vorspannelementes ein Nachstellen und somit ein Ausgleich von Verschleiß erfolgen.

Das Vorspannelement wirkt in besonders bevorzugter Ausführungsform auf den Halteteller des Halteelementes ein. Insbesondere erfolgt durch das Vorspannelement ein Bewegen des Haltetellers in Richtung des Drucktellers,

Dies kann durch Ziehen des Halteteller in Richtung des Drucktellers oder auch durch Drücken des Haltetellers in Richtung des Drucktellers erfolgen. Besonders bevorzugt ist es, dass das Vorspannelement an dem Verbindungselement des Halteelementes fixierbar ist. Insbesondere erfolgt die Fixierung in unterschiedlichen Stellungen, wobei es besonders bevorzugt ist, dass das Vorspannelement das Verbindungselement umgibt. Besonders bevorzugt ist das Vorspannelement als selbstsichernde Mutter ausgebildet, die mit einem Gewinde des rohrförmigen Verbindungselementes zusammenwirkt.

Nachfolgend wird die Erfindung anhand einer bevorzugten Ausführungsform unter Bezugnahme auf die anliegenden Zeichnungen näher erläutert.

Es zeigen:
- Fig. 1: eine schematische Schnittansicht des Prüfgerätes im Ruhezustand und
- Fig. 2: eine schematische Schnittansicht des Prüfgerätes im Prüfzustand.

Das erfindungsgemäße Prüfgerät wird mit einem Presswerkzeug zu dessen Überprüfung verbunden. Das Presswerkzeug 10, das in den Figuren nur teilweise dargestellt ist, weist einen Hydraulikzylinder 12 auf, in den über eine nicht dargestellte elektrisch betriebene Hydraulikpumpe ein Hydraulikfluid zum Erzeugen einer Presskraft zugeführt wird. Mit dem Hydraulikkolben sind im dargestellten Ausführungsbeispiel zwei rollenförmige Betätigungselemente 14 verbunden. Über die Betätigungselemente 14 wird die Presskraft auf die Pressbacken oder die Pressschlinge übertragen. Auch zum Prüfen der Presskraft des Presswerkzeuges 10 erfolgt ein Übertragen der Presskraft über die Betätigungselemente 14 auf das Prüfgerät.

Das Prüfgerät zur Überprüfung der Presskraft: des Presswerkzeuges 10 weist ein Halteelement sowie ein Druckelement auf. Das Halteelement, das mit einer Aufnahme 16 des Presswerkzeuges 10 fest verbindbar ist, weist ein Fixierelement 18, ein fest mit dem Fixierelement 18 verbundenes rohrförmiges Verbindungselement 20 sowie einen Halteteller 22 auf. Das Druckelement, das gegenüber dem Halteelement verschiebbar ist, weist einen Druckteller 24 auf, der über ein Zwischenelement 26 mit einem Betätigungselement 28 verbunden ist. Auf das Bestätigungselement 28 des Druckelementes wirkt beim Prüfen des Presswerkzeuges 10 über die Betätigungselemente 14 des Presswerkzeuges 10 die Presskraft. Beim Aufbringen der Presskraft durch das Presswerkzeug 10 erfolgt somit ein Verschieben der Betätigungselemente 28 in Fig. 1 nach links in die in Fig. 2 dargestellte Stellung. Hierbei wird ein zwischen dem Halteteller 22 und dem Drucktellers 24 angeordneter Elastomerkörper 30 zusammengedrückt bzw. elastisch verformt. Anstelle des dargestellten einen Elastomerkörpers 30 können mehrere, insbesondere parallel und/oder in Reihe zueinander angeordnete Elastomerkörper vorgesehen sein.

Im dargestellten Ausführungsbeispiel ist innerhalb des rohrförmigen Verbindungselementes 20 ein stiftförmige Anzeigeelement 32 angeordnet. Das stiftförmige Anzeigeelement 32 ist in dem hohlen rohrförmigen Verbindungselement verschiebbar gehalten. Die Verschiebung des Anzeigeelementes 32 erfolgt über einen Verbindungsstift 34. Der Verbindungsstift 34 ist mit dem Druckteller 24 fest verbunden und greift über ein Langloch 26 (Fig. 2) in das Verbindungselement 20 ein. Im dargestellten Ausführungsbeispiel erfolgt beim Überprüfen der Presskraft des Presswerkzeuges 10 ein Herausschieben des stiftförmigen Anzeigeelementes 32 aus einer Öffnung 38 des Verbindungselementes 20. An einer Außenseite des Anzeigeelementes 32 sind Markierungen 40 vorgegeben, sodass auf einfache Weise festgestellt werden kann, ob die geforderte Presskraft erzielt wurde.

Bei der dargestellten besonders bevorzugten Ausführungsform der Erfindung ist zusätzlich ein Vorspannelement 42 vorgesehen. Das Vorspannelement 42 ist im dargestellten Ausführungsbeispiel als selbstsichernde Mutter ausgebildet, die in ein an der Außenseite des rohrförmigen Verbindungselementes 20 vorgesehenes Gewinde 44 eingreift. Über die Mutter 42 und eine Zwischenscheibe 46 kann eine Vorspannkraft auf den Halteteller 22 und somit auf den Elastomerkörper 30 ausgeübt werden. Aufgrund des erfindungsgemäßen Vorsehens eines Vorspannelementes 42 ist es möglich, beispielsweise den Verschleiß des Elastomerkörpers auszugleichen. Eine vordefinierte Vorspannkraft kann auf den Elastomerkörper 30 ausgeübt werden, sodass die von dem Presswerkzeug 10 zu erzeugende Prüfkraft höher ist, um das Anzeigeelement 32 um ein vorgegebenes Stück aus der Öffnung 38 herauszuschieben. Dies ist insbesondere dadurch realisiert, dass das Aufbringen der Vorspannkraft unabhängig von dem Anzeigeelement 32 ist. Ein Aufbringen der Vorspannkraft durch Drehen der Mutter 42 verändert die Lage des Anzeigeelementes 32 nicht.

## Patentansprüche

1. Prüfgerät zur Überprüfung der Presskraft eines insbesondere hydraulischen Presswerkzeuges (10), mit
einem fest mit dem zu prüfenden Presswerkzeug (10) verbindbaren Halteelement (18, 20, 22),
einem gegenüber dem Halteelement (18, 20, 22) verschiebbar angeordneten Druckelement (24, 26, 28) und
einem zwischen dem Halteelement (18, 20, 22) und Druckelement (24, 26, 28) angeordneten Gegendruckelement (30)
**dadurch gekennzeichnet, dass**
das Gegendruckelement (30) mindestens einen Elastomerkörper aufweist.

2. Prüfgerät nach Anspruch 1, **dadurch gekennzeichnet, dass** das Gegendruckelement (30) ausschließlich einen oder mehrere Elastomerkörper aufweist.

3. Prüfgerät nach Anspruch 1 oder 2, **dadurch gekennzeichnet, dass** das Gegendruckelement (30) mehrere parallel und/oder in Reihe angeordnete Elastomerkörper aufweist.

4. Prüfgerät nach einem der Ansprüche 1 bis 3, **dadurch gekennzeichnet, dass** der mindestens eine Elastomerkörper (30) zur Einstellung des Gegendruckes auswechselbar ist.

5. Prüfgerät nach einem der Ansprüche 1 bis 4, **dadurch gekennzeichnet, dass** das Halteelement (18, 20, 22) und/oder das Druckelement (24, 26, 28) mit einem die Druckkraft anzeigenden Anzeigeelement (32) verbunden ist.

6. Prüfgerät nach Anspruch 5, **dadurch gekennzeichnet, dass** das Anzeigeelement (32) stiftförmig ausgebildet und vorzugsweise innerhalb eines rohrförmigen Verbindungselementes (20) des Halteelementes (18, 20, 22) angeordnet ist und zur Druckanzeige aus dem Verbindungselement (20) herausgeschoben wird.

7. Prüfgerät nach einem der Ansprüche 1 bis 6, **dadurch gekennzeichnet, dass** das Halteelement (18, 20, 22) ein mit dem Presswerkzeug verbindbares Fixierelement (18) und einen über ein insbesondere rohrförmiges Verbindungselement (20) mit dem Fixierelement (18) verbundenen Halteteller (22) aufweist.

8. Prüfgerät nach einem der Ansprüche 1 bis 7, **dadurch gekennzeichnet, dass** das Druckelement (24, 26, 28) einen vorzugsweise das Verbindungselement (20) des Halteelementes (18, 20, 22) umgebenden Druckteller (24) und ein mit dem Druckteller (24) verbundenes Betätigungselement (28) aufweist, auf das das Presswerkzeug einwirkt.

9. Prüfgerät nach Anspruch 7 oder 8, **dadurch gekennzeichnet, dass** der mindestens eine Elastomerkörper (30) zwischen dem Halteteller (22) und dem Druckteller (24) angeordnet ist.

10. Prüfgerät nach einem der Ansprüche 1 bis 9, **dadurch gekennzeichnet, dass** das Halteelement ein Vorspannelement (42) zum Vorspannen des mindestens einen Elastomerkörpers (30) aufweist.

11. Prüfgerät nach Anspruch 10, **dadurch gekennzeichnet, dass** das Vorspannelement (42) auf den Halteteller (22) einwirkt.

12. Prüfgerät nach Anspruch 10 oder 11, **dadurch gekennzeichnet, dass** das Vorspannelement (42) an dem Verbindungselement (20) in unterschiedlichen Stellungen fixierbar ist.

13. Prüfgerät nach Anspruch 12, **dadurch gekennzeichnet, dass** das Vorspannelement (42) das Verbindungselement (20) umgibt und vorzugsweise als insbesondere selbstsichernde Mutter ausgebildet ist.

## Claims

1. Checking device for checking the press force of a pressing tool, in particular a hydraulic pressing tool (10), comprising:
a holder element (18, 20, 22) adapted to be fixedly connected with the pressing tool (10) to be checked,
a pressure element (24, 26, 28) arranged so as to be displaceable with respect to the holder element (18, 20, 22), and
a counter-pressure element (30) arranged between the holder element (18, 20, 22) and the pressure element (24, 26, 28),
**characterized in that**
the counter-pressure element (30) comprises at least one elastomeric body.

2. Checking device of claim 1, **characterized in that** the counter-pressure element (30) exclusively includes one or a plurality of elastomeric bodies.

3. Checking device of claim 1 or 2, **characterized in that** the counter-pressure element (30) comprises a plurality of elastomeric bodies arranged in parallel and in a row.

4. Checking device of one of claims 1 to 3, **characterized in that** the at least one elastomeric body (30) is adapted to be exchanged for the purpose of adjusting the counter-pressure.

5. Checking device of one of claims 1 to 4, **characterized in that** the holder element (18, 20, 22) and/or the pressure element (24, 26, 28) is connected with an indicator element (32) indicating the pressure force.

6. Checking device of claim 5, **characterized in that** the indicator element (32) is pin-shaped and is preferably arranged within a tubular connecting element (20) of the holder element (18, 20, 22) and is pushed out from the connecting element (20) to indicate the pressure.

7. Checking device of one of claims 1 to 6, **characterized in that** the holder element (18, 20, 22) comprises a fixing element (18) adapted to be connected with the pressing tool, and a holder plate (22) connected with the fixing element (18) via a tubular connecting element (20), in particular a tubular connecting element.

8. Checking device of one of claims 1 to 7, **characterized in that** the pressure element (24, 26, 28) comprises a pressure plate (24) preferably surrounding the connecting element (20) of the holder element (18, 20, 22), and an actuator element (28) connected with the pressure plate (24), which actuator element is acted upon by the pressing tool.

9. Checking device of claim 7 or 8, **characterized in that** the at least one elastomeric body (30) is arranged between the holder plate (22) and the pressure plate (24).

10. Checking device of one of claims 1 to 9, **characterized in that** the holder element comprises a biasing element (42) for biasing the at least one elastomeric body (30).

11. Checking device of claim 10, **characterized in that** the biasing element (42) acts on the holder plate (22).

12. Checking device of claim 10 or 11, **characterized in that** the biasing element (42) is adapted to be fixed at the connecting element (20) in different positions.

13. Checking device of claim 12, **characterized in that** the biasing element (42) surrounds the connecting element (20) and is preferably designed as a nut, in particular a self-locking nut.

## Revendications

1. Appareil de contrôle pour contrôler la force de pressage d'un outil de pressage (10) notamment hydraulique, comportant
un élément de retenue (18, 20, 22) pouvant être relié de façon fixe à un outil de pressage (10) à contrôler,
un élément de pression (24, 26, 28) disposé de façon à pouvoir coulisser par rapport à l'élément de retenue (18, 20, 22) et
un élément de contre-pression (30) disposé entre l'élément de retenue (18, 20, 22) et l'élément de pression (24, 26, 28)
**caractérisé en ce que**
l'élément de contre-pression (30) comporte au moins un corps élastomère.

2. Appareil de contrôle selon la revendication 1, **caractérisé en ce que** l'élément de contre-pression (30) comporte exclusivement un ou plusieurs corps élastomères.

3. Appareil de contrôle selon la revendication 1 ou 2, **caractérisé en ce que** l'élément de contre-pression (30) comporte plusieurs corps élastomères disposés en parallèle et/ou en série.

4. Appareil de contrôle selon l'une des revendications 1 à 3, **caractérisé en ce que** l'au moins un corps élastomère (30) est interchangeable afin de régler la contre-pression.

5. Appareil de contrôle selon l'une des revendications 1 à 4, **caractérisé en ce que** l'élément de retenue (18, 20, 22) et/ou l'élément de pression (24, 26, 28) est relié à un élément d'indication (32) indiquant la force de pression.

6. Appareil de contrôle selon la revendication 5, **caractérisé en ce que** l'élément d'indication (32) est conformé en tige et est avantageusement disposé à l'intérieur d'un élément de liaison tubulaire (20) de l'élément de retenue (18, 20, 22) et est sorti de l'élément de liaison (20) pour l'indication de la pression.

7. Appareil de contrôle selon l'une des revendications 1 à 6, **caractérisé en ce que** l'élément de retenue (18, 20, 22) possède un élément de fixation (18) pouvant être relié à l'outil de pressage et un disque de retenue (22) relié à l'élément de fixation (18) par un élément de liaison (20) notamment tubulaire.

8. Appareil de contrôle selon l'une des revendications 1 à 7, **caractérisé en ce que** l'élément de pression (24, 26, 28) possède un disque de pression (24) entourant avantageusement l'élément de liaison (20) de l'élément de retenue (18, 20, 22) et un élément d'actionnement (28) qui est relié au disque de pression (24) et sur lequel agit l'outil de pressage.

9. Appareil de contrôle selon la revendication 7 ou 8, **caractérisé en ce que** l'au moins un corps élastomère (30) est disposé entre le disque de retenue (22) et le disque de pression (24).

10. Appareil de contrôle selon l'une des revendications 1 à 9, **caractérisé en ce que** l'élément de retenue possède un élément de précontrainte (42) destiné à précontraindre l'au moins un corps élastomère (30).

11. Appareil de contrôle selon la revendication 10, **caractérisé en ce que** l'élément de précontrainte (42) agit sur le disque de retenue (22).

12. Appareil de contrôle selon la revendication 10 ou 11, **caractérisé en ce que** l'élément de précontrainte (42) peut être fixé à un élément de liaison (20) dans différentes positions.

13. Appareil de contrôle selon la revendication 12, **caractérisé en ce que** l'élément de précontrainte (42) entoure l'élément de liaison (20) et est avantageusement conformé en écrou notamment autobloquant.
